# EUROPÄISCHE PATENTSCHRIFT

(11) **EP 0 870 556 B1**
(45) Veröffentlichungstag und Bekanntmachung des Hinweises auf die Patenterteilung: **19.01.2005**
(21) Anmeldenummer: 98104449.8
(22) Anmeldetag: 12.03.1998
(51) Int. Cl.: B21D 5/08

(54) **Vorrichtung zum Rollformen von Profilen aus Metallband**
Apparatus for roll-forming profiles out of steel plate
Appareil pour former par roulage de profilés à partir de tôle

(30) Priorität: 12.04.1997 DE 19715246
(43) Veröffentlichungstag der Anmeldung: 14.10.1998
(73) Patentinhaber: DURA Automotive Plettenberg Entwicklungs- und Vertriebs GmbH, 58815 Plettenberg (DE)
(72) Erfinder: Göhr, Kurt, 57439 Attendorn (DE)
(74) Vertreter: Köchling, Conrad-Joachim, Dipl.-Ing.

(56) Entgegenhaltungen:
- EP-A- 0 170 954
- DE-A- 4 402 011
- US-A- 4 831 857
- PATENT ABSTRACTS OF JAPAN vol. 009, no. 092 (M-373), 20. April 1985 (1985-04-20) & JP 59 218221 A (HITACHI KINZOKU KK), 8. Dezember 1984 (1984-12-08)

## Beschreibung

Die Erfindung betrifft eine Vorrichtung zum Rollformen von Profilen aus Metallband, bestehend aus einer Vielzahl von in Banddurchlaufrichtung hintereinander angeordneten, auf einem Maschinentisch befestigbaren Rollformkassetten.

Bisher ist es üblich, entsprechende Rollformkassetten in Banddurchlaufrichtung hintereinander auf dem Maschinentisch einer Rollformmaschine zu fixieren.

Sofern die Rollformmaschine für ein anderes Profil umgerüstet werden sollte, so mußte das rollgeformte Profil aus den Rollformstationen herausgefahren werden oder aber das Profil mußte zwischen den einzelnen Rollformkassetten getrennt werden, um die Kassetten abrüsten zu können.

Dies bedeutet einen zusätzlichen Arbeitsaufwand. Sofern die entsprechenden Rollformkassetten erneut zur Formung desselben Profiles eingesetzt werden sollten, so war es wiederum erforderlich, die entsprechenden Rollformkassetten auf dem Maschinentisch zu fixieren und das Bandmaterial neu einzufädeln, was mit hohem Zeitaufwand verbunden war und auch zu Qualitätsdifferenzen führen konnte.

Aus der US-A 4 831 857 ist eine Vorrichtung zum Rollformen von Profilen aus Metallband bekannt, die aus einer Vielzahl von in Banddurchlaufrichtung hintereinander angeordneten, auf einem Maschinentisch befestigbaren Rollformkassetten oder dergleichen besteht, wobei auch Mittel zum Aufnehmen des gesamten Kassettenverbundes als zusammenhängende Montageeinheit wahlweise aus einer oder in eine Betriebsstellung ermöglicht ist. Im Stand der Technik ist hierzu eine Tragplatte vorgesehen, an der die Rollensätze befestigt sind. Die Tragplatte weist Ringösen auf, an die Aufhängemittel, beispielsweise eine Kette mit Haken, angeschlossen werden können, um die gesamte Einheit abheben zu können oder aufsetzen zu können. Die einzelnen Kassetten sind dabei nicht unmittelbar miteinander verbunden, sondern sie sind auf einem relativ schweren, schlecht handhabbaren Teil, nämlich einer Platte befestigt. Diese Platte muss zusätzlich transportiert und gehandhabt werden, wobei die Rollformkassetten zudem auf dieser Platte befestigt werden müssen.

Durch diese Ausbildung ist die Umrüstung erschwert.

Ausgehend von diesem Stand der Technik liegt der Erfindung die Aufgabe zugrunde, eine Vorrichtung gattungsgemäßer Art zu schaffen, die ein einfaches und schnelles Umrüsten ermöglicht.

Zur Lösung dieser Aufgabe wird vorgeschlagen, dass die Rollformkassetten eines Rollformkassettenverbundes zumindest im Bereich deren Schnittstellen zu benachbarten Rollformkassetten miteinander gekoppelt sind und auf deren Länge verteilt derart angeordnete Mittel zum Aufnehmen und/oder Abstützen des Kassettenverbundes aufweisen, dass der Kassettenverbund als zusammenhängende Montageeinheit wahlweise aus einer oder in eine Betriebsstellung transportierbar ist, dass die in Banddurchlaufrichtung benachbarten Rollformkassetten an ihrer dem Maschinentisch benachbarten Schnittstelle durch erste Verbindungsmittel miteinander verbunden sind, dass die Rollformkassetten an der Schnittstelle im Bereich, der vom Maschinentisch entfernt liegt, durch zweite Verbindungsmittel verbunden sind, und dass einstellbare Aufhängemittel an den Rollformkassetten angeordnet sind, so dass der vom Maschinentisch gelöste Kassettenverbund mittels eines Hebemittels als Einheit vom Maschinentisch abhebbar ist.

Bevorzugt ist vorgesehen, dass die einstellbaren Aufhängemittel an den zweiten Verbindungsmitteln angeordnet sind.

Dadurch, dass die einzelnen Rollformkassetten an den Schnittstellen einerseits nahe des Maschinentisches und andererseits nahe ihres freien, vom Maschinentisch abragenden Endes mit Verbindungsmitteln verbunden sind, ist ein fester Verbund zwischen den Rollformkassetten erreicht. Durch die Aufhängemittel ist es möglich, diesen Kassettenverbund mit einer Krananlage, die mit einer entsprechenden Hebetraverse ausgerüstet ist, anzuheben. Zum Umrüsten ist es daher lediglich erforderlich, die Rollformkassetten vom Maschinentisch zu lösen und mittels der Hebetraverse anzuheben, wobei eine Durchbiegung der Rollformkassetten in den Verbindungsbereichen vermieden ist. Das mit dem Verbund von Rollformkassetten zu formende Profil kann in den Rollformkassetten eingelagert bleiben, so dass bei Neuanlauf (Wiedereinsatz des Rollformkassettenverbundes) kein neues Einfädeln des Bandmaterials erforderlich ist, sondern lediglich an das aus dem Eingangsrollensatz herausragende Ende des Bandes ein entsprechendes Metallband angeschweißt werden kann, um die Neuaufnahme der Produktion vornehmen zu können. Damit ist ein sehr schnelles und wenig zeitaufwendiges Umrüsten auf ein neues Profil möglich, wobei bei Wiederinbetriebnahme eines früher genutzten Kassettenverbundes eine Qualitätserhaltung gewährleistet ist.

Bevorzugt ist zudem vorgesehen, daß die ersten Verbindungsmittel durch miteinander verbundene, oder verbindbare Laschen gebildet sind.

Desweiteren ist bevorzugt, daß die zweiten Verbindungsmittel durch jeweils einen die Schnittstelle überbrückenden, an den Endelementen der Rollformkassetten befestigten Träger mit Aufhängeöse gebildet sind.

Dabei kann bevorzugt vorgesehen sein, daß die Aufhängeöse höhenverstellbar ist.

Besonders bevorzugt ist, daß die zweiten Verbindungsmittel, insbesondere die Träger, biegesteif sind.

Desweiteren ist bevorzugt vorgesehen, daß die an den Enden des Kassettenverbundes vorgesehenen Aufhängemittel durch an den Endelementen des Rollformkassettenverbundes fixierte, biegesteife Träger mit Aufhängeöse gebildet sind. Ein Ausführungsbeispiel der Erfindung ist in der Zeichnung gezeigt und im folgenden näher beschrieben.

Es zeigt:
Figur 1 eine erfindungsgemäße Vorrichtung in Ansicht;
Figur 2 desgleichen in der Ansicht II der Figur 1 gesehen.

In der Zeichnung ist eine erfindungsgemäße Vorrichtung zum Rollformen von Profilen aus Metallband gezeigt. Sie besteht aus einer Vielzahl von in Banddurchlaufrichtung geradlinig hintereinander angeordneten, auf dem Maschinentisch einer Rollformmaschine 1 befestigten Rollformkassetten 2.Jede Rollformkassette 2 weist im Ausführungsbeispiel acht Formrollensätze auf.

Die in Banddurchlaufrichtung benachbarten Rollformkassetten 2 sind an ihrer dem Maschinentisch der Rollformmaschine 1 benachbarten Schnittstelle durch erste Verbindungsmittel 3 miteinander verbunden. Ferner sind die Rollformkassetten 2 an der Schnittstelle im Bereich, der vom Maschinentisch entfernt liegt, durch zweite Verbindungsmittel 4 verbunden, die ein Aufhängemittel aufweisen. Die Enden des Kassettenverbundes weisen ebenfalls Aufhängemittel 5 auf. Damit sind die Rollformkassetten 2 zu einem Verbund zusammengefügt, der mittels eines Hebemittels 6 über eine Traverse 7 mit Aufhängemitteln 8 als Einheit vom Maschinentisch der Rollformmaschine 1 abgehoben werden kann, sofern eine Umrüstung erfolgen soll. Dabei bleibt das aus dem Band geformte Profil in dem Kassettenverbund eingelagert. Bei Neueinsatz des Kassettenverbundes ist dann kein erneutes Einfädeln erforderlich, sondern das Band kann an das Ende des im Kassettenverbund eingelagerten Profils angeschweißt werden, so daß dann die Neuaufnahme der Produktion schnellstmöglich unter Qualitätserhaltung erfolgen kann.

Im Ausführungsbeispiel sind die ersten Verbindungsmittel 3 durch miteinander verbundene Laschen gebildet. Die zweiten Verbindungsmittel 4 sind durch jeweils einen die Schnittstelle überbrückenden, an den Endelementen der Rollformkassetten 2 befestigten Träger 9 mit Aufhängeöse 10 gebildet. Dabei ist die Aufhängeöse 10 am Träger 9 höhenverstellbar gehaltert, wozu die Öse einen Gewindeschaft und auf diesem befindliche Stellmuttern 11 aufweist. In ähnlicher Weise sind die Aufhängemittel 5 ausgebildet.

Insbesondere die zweiten Verbindungsmittel 4 sind biegesteif, so daß beim Anheben des Kassettenverbundes eine Durchbiegung ausgeschlossen ist.

Die Erfindung ist nicht auf das Ausführungsbeispiel beschränkt, sondern im Rahmen der Patentansprüche vielfach variabel.

## Patentansprüche

1. Vorrichtung zum Rollformen von Profilen aus Metallband, bestehend aus einer Vielzahl von in Banddurchlaufrichtung hintereinander angeordneten, auf einem Maschinentisch befestigbaren Rollformkassetten (2), **dadurch gekennzeichnet, dass** die Rollformkassetten (2) eines Rollformkassettenverbundes zumindest im Bereich deren Schnittstellen zu benachbarten Rollformkassetten (2) miteinander gekoppelt sind und auf deren Länge verteilt derart angeordnete Mittel zum Aufnehmen und/oder Abstützen des Kassettenverbundes aufweisen, dass der Kassettenverbund als zusammenhängende Montageeinheit wahlweise aus einer oder in eine Betriebsstellung transportierbar ist, dass die in Banddurchlaufrichtung benachbarten Rollformkassetten (2) an ihrer dem Maschinentisch benachbarten Schnittstelle durch erste Verbindungsmittel (3) miteinander verbunden sind, dass die Rollformkassetten (2) an der Schnittstelle im Bereich, der vom Maschinentisch entfernt liegt, durch zweite Verbindungsmittel (4) verbunden sind, und dass einstellbare Aufhängemittel (5) an den Rollformkassetten angeordnet sind, so dass der vom Maschinentisch gelöste Kassettenverbund mittels eines Hebemittels (6,7,8) als Einheit vom Maschinentisch abhebbar ist.

2. Vorrichtung nach Anspruch 1, **dadurch gekennzeichnet, dass** auch im Bereich der äußeren Formrollensätze eines Rollformkassettenverbundes Mittel zum Aufnehmen und/oder Abstützen des Kassettenverbundes aufweisen, wozu die Enden des Kassettenverbundes ebenfalls Aufhängemittel (5) aufweisen.

3. Vorrichtung nach Anspruch 1 oder 2, **dadurch gekennzeichnet, dass** die einstellbaren Aufhängemittel (5) an den zweiten Verbindungsmitteln (4) angeordnet sind.

4. Vorrichtung nach einem der Ansprüche 1 bis 3, **dadurch gekennzeichnet, dass** die ersten Verbindungsmittel (3) durch miteinander verbundene, oder verbindbare Laschen gebildet sind.

5. Vorrichtung nach einem der Ansprüche 1 bis 4, **dadurch gekennzeichnet, dass** die zweiten Verbindungsmittel (4) durch jeweils einen die Schnittstelle überbrückenden, an den Endelementen der Rollformkassetten (2) befestigten Träger (9) mit Aufhängeöse (10) gebildet sind.

6. Vorrichtung nach Anspruch 5, **dadurch gekennzeichnet, dass** die Aufhängeöse (10) höhenverstellbar ist.

7. Vorrichtung nach einem der Ansprüche 1 bis 6, **dadurch gekennzeichnet, dass** die zweiten Verbindungsmittel (4), insbesondere die Träger (9), biegesteif sind.

8. Vorrichtung nach einem der Ansprüche 1 bis 7, **dadurch gekennzeichnet, dass** die an den Enden des Kassettenverbundes vorgesehenen Aufhängemittel (5) durch an den Endelementen fixierte, biegesteife Träger (9) mit Aufhängeöse (10) gebildet sind.

## Claims

1. An apparatus for roll forming sections from metal strip, consisting of a plurality of roll forming cassettes that are disposed one behind the other in the direction of movement of the strip and can be fixed on a machine table,
**characterised in that** the roll forming cassettes (2) of a roll forming cassette assembly are coupled to one another at least in the region of their interfaces to adjacent roll forming cassettes (2) and comprise means for receiving or supporting the cassette assembly that are disposed in such a manner and are distributed over their length so that the cassette assembly can be transported as a cohesive assembly unit alternatively from or into an operating position,
**in that** the roll forming cassettes (2) adjacent in the direction of travel of the strip are connected to one another at their interface adjacent to the machine table by first connection means (3),
**in that** the roll forming cassettes (2) at the interface in the region further from the machine table are connected by second connection means (4)
**and in that** adjustable suspension means (5) are disposed on the roll forming cassettes so that the cassette assembly released from the machine table can be lifted as a unit from the machine table by means of a lifting means (6, 7, 8).

2. An apparatus according to Claim 1,
**characterised in that** also in the region of the outer sets of forming rollers of a roll forming cassette assembly comprise means for receiving and/or supporting the cassette assembly, for which the ends of the cassette assembly also comprise suspension means (5).

3. An apparatus according to Claim 1 or 2,
**characterised in that** the adjustable suspension means (5) are disposed on the second connection means (4).

4. An apparatus according to one of Claims 1 to 3,
**characterised in that** the first connection means (3) are formed by straps that are connected or can be connected to each other.

5. An apparatus according to one of Claims 1 to 4,
**characterised in that** the second connection means (4) are formed by respectively one beam (9) with suspension eye (10) that bridges the interface and is fixed to the end elements of the roll forming cassettes (2).

6. An apparatus according to Claim 5,
**characterised in that** the suspension eye (10) is height-adjustable.

7. An apparatus according to one of Claims 1 to 6,
**characterised in that** the second connection means (4), in particular the beams (9), are resistant to bending.

8. An apparatus according to one of Claims 1 to 7,
**characterised in that** the suspension means (5) provided at the ends of the cassette assembly are formed by beams (9) with suspension eyes (10) that are fixed at the end elements and are resistant to bending.

## Revendications

1. Dispositif de roulage de profilés à partir d'un ruban métallique, comprenant une multiplicité de caissons de roulage (2) qui sont agencés en succession dans la direction de défilement du ruban, et peuvent être fixés sur un plateau de machine, **caractérisé par le fait que** les caissons de roulage (2) d'un groupe de caissons de roulage sont mutuellement accouplés, au moins dans la région de leurs zones d'intersection avec des caissons de roulage (2) voisins, et comportent des moyens qui sont agencés avec répartition sur leur longueur, en vue de recevoir et/ou de soutenir le groupe de caissons, de façon telle que ledit groupe de caissons puisse être sélectivement transporté, en tant qu'ensemble de montage unitaire et cohérent, à partir d'une position de fonctionnement ou vers une position de fonctionnement ; **par le fait que** les caissons de roulage (2) voisins dans la direction de défilement du ruban sont reliés les uns aux autres, dans leur zone d'intersection voisine du plateau de la machine, par l'intermédiaire de premiers moyens de solidarisation (3) ; **par le fait que** lesdits caissons de roulage (2) sont reliés les uns aux autres dans ladite zone d'intersection, par l'intermédiaire de seconds moyens de solidarisation (4), dans la région éloignée dudit plateau de la machine ; et **par le fait que** des moyens de suspension réglables (5) sont disposés sur lesdits caissons de roulage, de telle sorte que le groupe de caissons dissocié d'avec le plateau de la machine puisse être soulevé dudit plateau de la machine, en tant qu'ensemble unitaire, à l'aide d'un moyen de levage (6, 7, 8).

2. Dispositif selon la revendication 1, **caractérisé par le fait que** la région des ensembles de roulage extérieurs d'un groupe de caissons de roulage présente, elle aussi, des moyens pour recevoir et/ou pour soutenir ledit groupe de caissons, ce pour quoi les extrémités dudit groupe de caissons comportent semblablement des moyens de suspension (5).

3. Dispositif selon la revendication 1 ou 2, **caractérisé par le fait que** les moyens de suspension réglables (5) soient implantés sur les seconds moyens de solidarisation (4).

4. Dispositif selon l'une des revendications 1 à 3, **caractérisé par le fait que** les premiers moyens de solidarisation (3) sont matérialisés par des pattes qui sont ou peuvent être reliées les unes aux autres.

5. Dispositif selon l'une des revendications 1 à 4, **caractérisé par le fait que** les seconds moyens de solidarisation (4) sont matérialisés par un support respectif (9) qui coiffe la zone d'intersection, est muni d'un oeillet de suspension (10) et est fixé aux éléments extrêmes des caissons de roulage (2).

6. Dispositif selon la revendication 5, **caractérisé par le fait que** l'oeillet de suspension (10) est réglable en hauteur.

7. Dispositif selon l'une des revendications 1 à 6, **caractérisé par le fait que** les seconds moyens de solidarisation (4), en particulier les supports (9), sont doués de rigidité à la flexion.

8. Dispositif selon l'une des revendications 1 à 7, **caractérisé par le fait que** les moyens de suspension (5), qui sont prévus aux extrémités du groupe de caissons, sont matérialisés par des supports (9) rigides à la flexion, pourvus d'un oeillet de suspension (10) et consignés à demeure sur les éléments extrêmes.
